# EUROPÄISCHE PATENTSCHRIFT

(11) **EP 1 222 871 B1**
(45) Veröffentlichungstag und Bekanntmachung des Hinweises auf die Patenterteilung: **15.09.2004**
(21) Anmeldenummer: 02000387.7
(22) Anmeldetag: 07.01.2002
(51) Int. Cl.: A45D 20/12

(54) **Warmlufthaarpflegegerät**
Warm air hair care device
Appareil à air chaud pour soins capillaires

(30) Priorität: 13.01.2001 DE 10101409
(43) Veröffentlichungstag der Anmeldung: 17.07.2002
(73) Patentinhaber: WIK Far East Ltd, North Point Hong Kong (CN)
(72) Erfinder: Hafemann, Klaus, 45359 Essen (DE)
(74) Vertreter: Schröter & Haverkamp

(56) Entgegenhaltungen:
- PATENT ABSTRACTS OF JAPAN vol. 1997, no. 10, 31. Oktober 1997 (1997-10-31) -& JP 09 164014 A (KYUSHU HITACHI MAXELL LTD), 24. Juni 1997 (1997-06-24)
- PATENT ABSTRACTS OF JAPAN vol. 1998, no. 14, 31. Dezember 1998 (1998-12-31) -& JP 10 257917 A (TESCOM:KK), 29. September 1998 (1998-09-29)

## Beschreibung

Die Erfindung betrifft ein Warmlufthaarpflegegerät, etwa einen Haartrockner, mit einem in einem bei einem Betrieb des Gerätes von Luft durchströmten Strömungskanal angeordneten und elektromotorisch angetriebenen Lüfterrad, wobei im Bereich des ansaugseitigen Endes des Strömungskanals der Strömungskanal eine Ansaugöffnungsanordnung mit einer axialen Ansaugöffnung und einer oder mehreren radial zur axialen Hauptströmungsrichtung angeordneten Ansaugöffnung aufweist.

Bei derartigen elektrischen Warmlufthaarpflegegeräten, etwa Haartrocknern oder Haircurlern oder dergleichen ist der bei einem Betrieb des Gerätes von Luft durchströmte Strömungskanal zumeist als tubusartiger Einsatz ausgebildet, der innerhalb des Gehäuses des Gerätes gehalten ist. In einem Abschnitt dieses Einsatzes ist eine Motorhalterung zur Aufnahme des zum Antreiben des Lüfterrades benötigten Elektromotors angeordnet. Der Durchmesser des Lüfterrades ist geringfügig kleiner bemessen als der Innendurchmesser des Strömungskanales, so bei einem Betrieb des Lüfterrades Luft von der Ansaugseite her in den Strömungskanal hineingesaugt und durch den Strömungskanal hindurch gefördert wird. Ausgangsseitig beaufschlagt der geförderte Luftstrom eine Heizeinrichtung zum Erwärmen des Luftstromes, so daß dieser erwärmt an der Vorderseite des Haartrockners austreten kann. Die Ansaugseite des Gerätes ist mit einem Schutzgitter, ggf. zusätzlich mit einem Flusensieb bedeckt.

Die Geräuschentwicklung eines solchen beispielsweise als Haartrockner ausgebildeten Warmlufthaarpflegegerätes ist nicht unbeträchtlich, insbesondere dann wenn ein solches Gerät mit maximaler Leistung betrieben wird. Maßgeblich sind an dem Geräuschpegel bei einem Betrieb etwa eines solchen Haartrockners die Betriebsgeräusche des Motors sowie die Strömungsgeräusche der durch das Lüfterrad geförderten Luft beteiligt, wobei höhere Motordrehzahlen ein entsprechend höheren Geräuschpegel zur Folge haben. Aus diesem Grunde ist man bemüht, die Motordrehzahl möglichst gering zu halten. Um dennoch ein ausreichendes Luftfördervolumen zu erzielen, sind die einzelnen Rotorblätter des Lüfterrades steil eingestellt. Bei einer solchen Einstellung der Rotorblätter wird jedoch in Kauf genommen, daß ein gewisser Anteil der geförderten Luft auch ansaugseitig und nicht ausströmseitig aus dem Strömungskanal austritt. Dies wird mit zunehmend flacher gestellten Rotorblättern vermieden; um jedoch dasselbe Fördervolumen zu erzielen, müßt der Motor mit einer höheren Drehzahl betrieben werden. Dies jedoch hat wiederum einen höheren Betriebsgeräuschpegel zur Folge. Überdies verursacht der ansaugseitig wieder austretende Luftstromanteil Verwirbelungen, die sich ebenfalls nachteilig auf den Betriebsgeräuschpegel auswirken.

Zur Reduzierung der Geräuschentwicklung eines Haartrockners ist in JP 10257917 A im ansaugseitigen Bereich des Strömungskanals eine sich radial zur Hauptströmungsrichtung erstreckende zusätzliche Ansaugöffnung vorgesehen. Die radiale Ansaugöffnung ist gegenüber der axialen Hauptströmungsrichtung durch ein Luftleitstück in Richtung der Hauptströmungsrichtung umgelenkt und auf die äußersten Randbereiche des Lüfterrades gerichtet. In Umfangsrichtung erstreckt sich diese zusätzliche radiale Ansaugöffnung zwischen einem Drittel und einem Zehntel des Gesamtumfanges. Mit dieser Luftzufuhrbegrenzung und der Luftlenkung soll die Geräuschentwicklung eines Haartrockners reduziert sein. Nach wie vor ist man jedoch bestrebt, die Geräuschentwicklung eines solchen Warmlufthaarpflegegerätes, beispielsweise eines Haartrockners, möglichst weiter zu reduzieren.

Ein Heartrockner mit den Merkmalen des Oberbegriffes des Anspruchs 1 sind aus der JP 09 16 40 14 A bekannt.

Ausgehend von diesem diskutierten Stand der Technik liegt der Erfindung daher die Aufgabe zugrunde, ein eingangs genanntes Warmlufthaarpflegegerät, etwa einen Haartrockner, dergestalt auszubilden, daß ohne eine Einbuße des Fördervolumens hinnehmen zu müssen, sein Betriebsgeräuschpegel gegenüber dem vorbekannten Stand der Technik reduziert ist.

Diese Aufgabe wird erfindungsgemäß dadurch gelöst, daß sich die zumindest eine radiale Ansaugöffnung im wesentlichen vollständig um den durch die axiale Ansaugöffnung angesaugten Luftstrom einschließend erstreckt.

Bei dem erfindungsgemäßen Warmlufthaarpflegegerät ist zumindest eine radiale Ansaugöffnung oder eine Ansaugöffnungsanordnung vorgesehen, die im wesentlichen voll umfänglich wirksam ist. Durch diese Maßnahme ist eine zusätzliche Ansaugöffnung bereitgestellt, bei der im Gegensatz zum vorbekannten Stand der Technik das Lüfterrad in seinen äußeren Bereichen voll umfänglich angeströmt ist. Unerwartet hat sich gezeigt, daß bei einer solchen Ausgestaltung die Geräuschentwicklung bei einem Betrieb des Warmlufthaarpflegegerätes weiter reduziert werden konnte als dies durch den vorbekannten Stand der Technik bereits möglich war.

In einer zweckmäßigen Ausgestaltung befindet sich am ansaugseitigen Ende des Strömungskanals ein sich zur Ansaugseite hin zumindest abschnittsweise öffnender Luftführungsring. Der Luftführungsring selbst schließt einen ersten Ansaugkanal ein, durch den bei einem Betrieb des in dem Strömungskanal befindlichen Lüfterrades Luft angesaugt wird. Der Luftführungsring ist bezüglich des Strömungskanales dergestalt angeordnet, daß zwischen dem Luftführungsring und dem Strömungskanal eine weitere ringförmige Ansaugöffnung gebildet ist. Diese zusätzliche Ansaugöffnung ist gebildet durch die innere Oberfläche der Strömungskanalbegrenzung und durch die Außenseite des Luftführungsringes. Im Rahmen dieser Ausführungen ist unter dem Begriff "einer zusätzlichen ringförmigen Ansaugöffnung" jedwede Ansaugöffnung oder Anordnung von einzelnen Ansaugöffnungen zu verstehen, die bewirken, daß bei einem Betrieb des Gerätes ein zweiter, den ersten durch den Luftführungsring hindurchgeförderten Luftstrom umgebender Luftstrom in den Strömungskanal eintritt.

Der Luftführungsring ist zweckmäßigerweise konzentrisch zur Längsachse des Strömungskanals angeordnet, wobei in einem Ausführungsbeispiel vorgesehen ist, daß der Strömungskanal durch einen tubusartigen Einsatz gebildet ist, in dem der zum Betrieb des Lüfterrades notwendige Elektromotor befestigt ist.

In einer vorteilhaften Ausgestaltung ist der Luftführungsring mit einem zylindrischen Abschnitt in den Strömungskanal hineinreichend ausgebildet, so daß der zusätzlich durch die ringförmige Ansaugöffnung angesaugte Luftstrom eine gewisse Lenkung erfährt, die ein Einströmen des zweiten Luftstromes in den Strömungskanal in Längserstreckung des Strömungskanals zur Folge hat.

Besonders günstig im Hinblick auf eine Betriebsgeräuschreduzierung ist ein solcher Luftführungsring, dessen sich trichterförmig zur Ansaugseite hin öffnender Abschnitt gekrümmt ausgebildet ist, auch wenn dieser Abschnitt ebenfalls gerade und somit mit kegelstumpfförmiger Mantelfläche ausgebildet sein kann. Dieser Abschnitt kann sich beispielsweise an einen zylindrischen Abschnitt anschließen, der in den Strömungskanal, wie oben beschrieben, hineinreicht. Zur weiteren Steigerung einer Betriebsgeräuschminimierung kann vorgesehen sein, daß an diesen gekrümmten Abschnitt ein weiterer Abschnitt ansaugseitig grenzt, der eine gegenseitige Krümmung aufweist, wobei diese Krümmung nur so weit ausgebildet ist, daß eine erneute Reduzierung der lichten Weite der inneren Ansaugöffnung des Luftführungsringes vermieden ist. Ein solcher Luftführungsring kann im Längsschnitt als S-förmig verkröpft angesprochen werden.

Der Luftführungsring kann beispielsweise über Haltefüße an einem den Strömungskanal bildenden Einsatz beispielsweise durch Aufstecken befestigt sein.

Nachfolgend ist die Erfindung anhand eines Ausführungsbeispieles unter Bezugnahme auf die beigefügte **Figur 1** beschrieben. Figur 1 zeigt eine zum Teil geschnittene Einsicht in den hinteren ansaugseitigen Bereich eines Haartrockners 1 als Warmlufthaarpflegegerät. Der Haartrockner 1 umfaßt ein zweischaliges Gehäuse 2, von dem in der Figur die eine Gehäuseschale 3 erkennbar ist. Angeformt an die Gehäuseschale 3 ist eine Griffschale 4. Eingesetzt in das Gehäuse 2 des Haartrockners 1 ist ein tubusförmig ausgebildeter ringförmiger Einsatz 5, dessen eingeschlossener Raum einen Strömungskanal 6 ausbildet. Die innere Oberfläche des den Strömungskanal 6 bildenden Einsatzes 5 weist eine zylindrische Mantelfläche auf. Über Stege 7 ist zentrisch in dem Einsatz 5 eine Motorhalterung 8 zur Aufnahme eines Elektromotors 9 angeordnet. Auf der Antriebswelle 10 des Elektromotors 9 ist ein Lüfterrad 11 montiert. Dabei ist vorgesehen, daß die Förderrichtung des Lüfterrades 11 in Richtung zum Elektromotor 9 hin erfolgt. Der hintere Bereich des Haartrockners 1 bildet somit die Ansaugseite. Der von dem Lüfterrad 11 geförderte Luftstrom beaufschlagt eine nicht näher dargestellte Heizeinrichtung 12 zum Erwärmen des Luftstromes. Der Einfachheit halber sind in dieser Figur die elektrischen Leitungen und weitere Bauteile des Haartrockners 1 nicht dargestellt.

Ansaugseitig ist auf den Einsatz 5 ein ringförmiger Luftführungsring 13 aufgesteckt und an dem Einsatz 5 befestigt. Der Luftführungsring 13 ist konzentrisch zu dem Strömungskanal 6 des Einsatzes 5 angeordnet. Der Luftführungsring 13 umfaßt einen inneren zylindrischen Abschnitt 14, mit dem der Luftführungsring 13 in die ansaugseitige Mündung des Strömungskanals 6 hineinreicht. An diesen zylindrischen Abschnitt 14 grenzt ein sich trichterförmig zur Ansaugseite hin öffnender Abschnitt 15, durch den die lichte Weite des Luftführungsringes 13 vergrößert wird. An diesen sich trichterförmig öffnenden Abschnitt 15 grenzt ansaugseitig ein weiterer Abschnitt 16, der gegensinnig zur Krümmung des sich trichterförmig öffnenden Abschnittes 15 gekrümmt ausgebildet ist und der in seinem äußersten Endabschnitt eine innere zylindrische Mantelfläche ausbildet. Der Luftführungsring 13 ist somit im Längsschnitt - wie in Figur 1 dargestellt - verkröpft.

Der Außendurchmesser des zylindrischen Abschnitts 14 des Luftführungsringes 13 ist geringer als die lichte Weite des Einsatzes 5 im Bereich des ansaugseitigen Ende des Strömungskanales 6. Somit ist zwischen der Außenseite des zylindrischen Abschnittes 14 des Luftführungsringes 13 und der Innenseite des Einsatzes 5 eine ringförmige zusätzliche Ansaugöffnung 17 gebildet. Bei der Ansaugöffnung 17 handelt es sich um einen Ringspalt, der lediglich unterbrochen ist durch Haltefüße H, mit denen der Luftführungsring 13 an dem Einsatz 5 befestigt ist.

Bei einem Betrieb des Haartrockners 1 wird durch das sich drehende Lüfterrad 11 Luft durch die durch den Lüfterring 13 eingeschlossene Ansaugöffnung 18 sowie durch die ringförmige Ansaugöffnung 17 angesaugt, wie dies schematisiert durch die den Luftstrom kennzeichnenden Pfeile in der Figur wiedergegeben ist. Ansaugseitig ist am Gehäuse 2 des Haartrockners 1 ein Schutzgitter 19 angeordnet, welches zur Reduzierung des Luftstromwiderstandes möglichst große Öffnungen Ö aufweist. In nicht näher dargestellter Art und Weise ist auch ausströmseitig der Haartrockner mit einem Schutzgitter versehen, welches ebenfalls einen möglichst geringen Strömungswiderstand bildet.

Aus der Beschreibung der Erfindung wird deutlich, daß das Vorsehen eines zusätzlichen ringförmigen äußeren Ansaugluftstromes der Betriebsgeräuschpegel eines Haartrockners nicht unerheblich reduziert werden kann.

### Bezugszeichenliste

- 1: Haartrockner
- 2: Gehäuse
- 3: Gehäuseschale
- 4: Griffschale
- 5: Einsatz
- 6: Strömungskanal
- 7: Steg
- 8: Motorhalterung
- 9: Elektromotor
- 10: Antriebswelle
- 11: Lüfterrad
- 12: Heizeinrichtung
- 13: Luftführungsring
- 14: Zylindrischer Abschnitt
- 15: Trichterförmig sich öffnender Abschnitt
- 16: Abschnitt
- 17: Ansaugöffnung
- 18: Ansaugöffnung
- 19: Schutzgitter

- H: Haltefuß
- Ö: Öffnung

## Patentansprüche

1. Warmlufthaarpflegegerät, etwa ein Haartrockner mit einem in einem bei einem Betrieb des Gerätes (1) von Luft durchströmten Strömungskanal (6) angeordneten und elektromotorisch angetriebenen Lüfterrad (11), wobei im Bereich des ansaugseitigen Endes des Strömungskanals (6) der Strömungskanal (6) eine Ansaugöffnungsanordnung mit einer axialen Ansaugöffnung (18) und einer oder mehreren radial zur axialen Hauptströmungsrichtung angeordneten Ansaugöffnung (17) aufweist, und sich die zumindest eine radiale Ansaugöffnung (17) im wesentlichen vollständig um den durch die axiale Ansaugöffnung (18) angesaugten Luftstrom einschließend erstreckt, wobei die Ansaugöffnungsanordnung durch einen sich zumindest abschnittsweise zur Ansaugseite hin trichterförmig öffnenden Luftführungsring (13) unter Ausbildung einer ringförmigen, radial zur Hauptströmungsrichtung angeordneten Ansaugöffnung (17), gebildet durch die innere Oberfläche der Strömungskanalbegrenzung und die Außenseite des Luftführungsringes (13) angeordnet ist, **dadurch gekennzeichnet dass** sich an den sich trichterförmig nach außen hin öffnenden Abschnitt (15) des Luftführungsringes (13) zur Ansaugseite hin ein Abschnitt (16) mit gegensinniger Krümmung anschließt.

2. Warmlufthaarpflegegerät nach Anspruch 1, **dadurch gekennzeichnet, dass** der Luftführungsring (13) konzentrisch zur Längsachse des Strömungskanals (6) angeordnet ist.

3. Warmlufthaarpflegegerät nach Anspruch 1 oder 2, **dadurch gekennzeichnet, dass** der Strömungskanal (6) eine zylindrische innere Mantelfläche aufweist und der Luftführungsring (13) einen in den Strömungskanal (6) hineinreichenden zylindrischen Abschnitt (14) umfaßt, an den ein sich trichterförmig zur Ansaugseite hin öffnender Abschnitt (15) grenzt.

4. Warmlufthaarpflegegerät nach einem der Ansprüche 1 bis 3, **dadurch gekennzeichnet, dass** der sich zur Ansaugseite hin trichterförmig öffnende Abschnitt (15) nach außen gekrümmt ausgebildet ist.

5. Warmlufthaarpflegegerät nach einem der Ansprüche 1 bis 4, **dadurch gekennzeichnet, dass** der Strömungskanal (6) durch einen tubusartigen, im Gehäuse (2) des Haartrockners (1) angeordneten Einsatz (5) mit einer Motorhalterung (8) gebildet ist.

6. Warmlufthaarpflegegerät nach Anspruch 5, **dadurch gekennzeichnet, dass** der Luftführungsring (13) mit Haltefüßen (H) an dem Einsatz (5) befestigt ist.

7. Warmlufthaarpflegegerät nach einem der Ansprüche 1 bis 6, **dadurch gekennzeichnet, dass** der Strömungskanal (6) und der Luftführungsring (13) ansaugseitig durch ein Schutzgitter (19) mit möglichst großen Öffnungen (Ö) bedeckt ist.

8. Warmlufthaarpflegegerät nach einem der Ansprüche 1 bis 7, **dadurch gekennzeichnet, dass** das Warmlufthaarpflegegerät ein Haartrockner (1) ist.

## Claims

1. Warm-air hair-care apparatus, such as a hair dryer, having a fan impeller (11) driven by an electric motor and arranged in a flow channel (6) through which air flows when the apparatus (1) is operated, said flow channel (6) having in the region of the intake end of the flow channel (6) a suction port arrangement with an axial suction port (18) and one or more suction ports (17) disposed radially with respect to the axial main direction of flow, and the at least one radial suction port (17) extending substantially completely around the air stream sucked through the axial suction port (18) and enclosing said air stream, the suction port arrangement being arranged by an air conduction ring (13), which opens in a funnel shape towards the suction side, at least in sections, forming an annular suction port (17) disposed radially with respect to the main direction of flow and formed by the inner surface of the flow channel boundary and the outside of the air conduction ring (13), **characterised in that** a section (16) having an opposite curvature communicates towards the suction side with the section (15) of the air conduction ring (13) which opens outwards in a funnel shape.

2. Warm-air hair-care apparatus according to claim 1, **characterised in that** the air conduction ring (13) is arranged concentrically with respect to the longitudinal axis of the flow channel (6).

3. Warm-air hair-care apparatus according to claim 1 or 2, **characterised in that** the flow channel (6) has a cylindrical inner peripheral surface and the air conduction ring (13) includes a cylindrical section (14) which extends into the flow channel (6), this section (14) being adjoined by the section (15) which opens in a funnel shape towards the suction side.

4. Warm-air hair-care apparatus according to one of claims 1 to 3, **characterised in that** the section (15) which opens in a funnel shape towards the suction side is designed curved outwards.

5. Warm-air hair-care apparatus according to one of claims 1 to 4, **characterised in that** the flow channel (6) is formed by a tubular insert (5), which has a motor support (8) and is arranged in the housing (2) of the hair dryer (1).

6. Warm-air hair-care apparatus according to claim 5, **characterised in that** the air conduction ring (13) is secured to the insert (5) by means of retaining feet (H).

7. Warm-air hair-care apparatus according to one of claims 1 to 6, **characterised in that** the flow channel (6) and the air conduction ring (13) are covered on the suction side by a protective grating (19) having apertures (6) which are as large as possible.

8. Warm-air hair-care apparatus according to one of claims 1 to 7, **characterised in that** the warm-air hair-care apparatus is a hair dryer.

## Revendications

1. Appareil d'entretien des cheveux à air chaud, par exemple un sèche-cheveux, comportant un ventilateur (11) entraîné par motorisation électrique et disposé dans un canal de circulation (6) traversé d'air lors du fonctionnement de l'appareil (1), sachant qu'au niveau de l'extrémité d'aspiration du canal de circulation (6), le canal de circulation (6) comporte un agencement d'ouvertures d'aspiration muni d'une ouverture d'aspiration (18) axiale et d'une ou plusieurs ouvertures d'aspiration (17) disposées radialement par rapport au sens de circulation axial principal et qu'au moins une ouverture d'aspiration (17) radiale s'étend sensiblement tout autour du flux d'air aspiré par l'ouverture d'aspiration (18) axiale en l'entourant, sachant que l'agencement d'ouvertures d'aspiration se fait par un anneau de guidage d'air (13) qui s'ouvre, du moins sur une section, en forme d'entonnoir vers le côté d'aspiration formant ainsi une ouverture d'aspiration (17) de forme circulaire, disposée radialement par rapport au sens de circulation principal, laquelle est formée par la surface interne de limitation du canal de circulation et par la face externe de l'anneau de guidage d'air (13), **caractérisé en ce qu'**une section (16) présentant une courbure inversée suit, vers le côté d'aspiration, la section (15) de l'anneau de guidage d'air (13) qui s'ouvre vers l'extérieur en forme d'entonnoir.

2. Appareil d'entretien des cheveux à air chaud selon la revendication 1, **caractérisé en ce que** l'anneau de guidage d'air (13) est disposé de manière concentrique par rapport à l'axe longitudinal du canal de circulation (6).

3. Appareil d'entretien des cheveux à air chaud, selon la revendication 1 ou 2, **caractérisé en ce que** le canal de circulation (6) présente une surface de revêtement interne cylindrique et l'anneau de guidage d'air (13) comprend une section (14) cylindrique débouchant dans le canal de circulation (6) laquelle est avoisinée par une section (15) qui s'ouvre en forme d'entonnoir vers le côté d'aspiration.

4. Appareil d'entretien des cheveux à air chaud selon l'une des revendications 1 à 3, **caractérisé en ce que** la section (15) s'ouvrant en forme d'entonnoir vers le côté d'aspiration est conformé avec une courbure vers l'extérieur.

5. Appareil d'entretien des cheveux à air chaud selon l'une des revendications 1 à 4, **caractérisé en ce que** le canal de circulation (6) est formé par un insert (5) avec un support du moteur (8) disposé dans le bâti (2) du sèche-cheveux (1).

6. Appareil d'entretien des cheveux à air chaud selon la revendication 5, **caractérisé en ce que** l'anneau de guidage d'air (13) est fixé à l'insert (5) au moyen de pieds de maintien (H).

7. Appareil d'entretien des cheveux à air chaud selon l'une des revendications 1 à 6, **caractérisé en ce que** le canal de circulation d'air (6) et l'anneau de guidage d'air (13) sont recouverts du côté d'aspiration par une grille de protection (19) avec des ouvertures (Ö) aussi grandes que possible.

8. Appareil d'entretien des cheveux à air chaud selon l'une des revendications 1 à 7, **caractérisé en ce que** l'appareil d'entretien des cheveux à air chaud est un sèche-cheveux (1).
